# EUROPÄISCHE PATENTSCHRIFT

(11) **EP 0 751 894 B1**
(45) Veröffentlichungstag und Bekanntmachung des Hinweises auf die Patenterteilung: **30.12.1998**
(21) Anmeldenummer: 95913857.9
(22) Anmeldetag: 24.03.1995
(51) Int. Cl.: B65B 31/00, B65D 81/20

(54) **VORRICHTUNG ZUM SCHUTZ EINER VAKUUMPUMPE VOR FLÜSSIGKEITEN DIE IN EINEM ZU EVAKUIERENDEN BEHÄLTER ENTHALTEN SIND**
DEVICE FOR PROTECTING A VACUUM PUMP FROM LIQUIDS CONTAINED IN CONTAINERS TO BE EVACUATED
DISPOSITIF PERMETTANT DE PROTEGER UNE POMPE A VIDE CONTRE DES LIQUIDES CONTENUS DANS DES RECIPIENTS MIS SOUS VIDE

(30) Priorität: 25.03.1994 DE 4410290
(43) Veröffentlichungstag der Anmeldung: 08.01.1997
(73) Patentinhaber: WOLLERT, Hartwig, D-47057 Duisburg (DE)
(72) Erfinder: WOLLERT, Hartwig, D-47057 Duisburg (DE)
(74) Vertreter: Schulte, Jörg, Dipl.-Ing.
(86) Internationale Anmeldenummer: DE9500396
(87) Internationale Veröffentlichungsnummer: WO9526298

(56) Entgegenhaltungen:
- EP-A- 0 419 736
- DE-U- 9 212 509
- FR-A- 2 397 330

## Beschreibung

Die Erfindung betrifft eine Vorrichtung zum Herstellen eines Vakuums in starren oder flexiblen Behältern, insbesondere Vakuumverpackungsmaschine mit einem Aufnahmebehälter für die Waren, eine in den Aufnahmebehälter integrierte Vakuum-Pumpe und Verbindungsschlauch, der an eine in den Innenraum des Aufnahmebehälters mündende Anschlußbohrung gekoppelt ist.

Derartige Vakuumverpackungsmaschinen werden eingesetzt, um gewisse Vorräte wie beispielsweise in Scheiben geschnittene Wurst länger haltbar zu machen. Hierzu werden diese Lebensmittel wie zum Beispiel Leberwurst, Salate, Weichkäse u. ä. in einen entsprechenden Behälter gelegt, der abgeschlossen ist und der an eine Vakuumpumpe angeschlossen wird, um im Behälter Vakuum zu ziehen. Genauso werden auch Beutel mit Lebensmittel gefüllt, woraufhin dann die Luft aus dem Beutel herausgesaugt und der Beutel anschließend verschweißt wird. Der Aufnahmebehälter weist hierzu einen entsprechend großen Innenraum auf, in den ein entsprechender Folienbeutel eingehängt wird, um dann mit dem Lebensmittel befüllt zu werden. Daraufhin wird der Aufnahmebehälter geschlossen und über eine in der Regel in den Aufnahmebehälter integrierte Vakuumpumpe leer gesaugt, wozu die Vakuumpumpe über einen Verbindungsschlauch und eine Anschlußbohrung an den Innenraum angelegt wird, so daß über die Vakuumpumpe gleichmäßig ein Vakuum im Innenraum des Aufnahmebehälters erzeugt werden kann und damit auch innerhalb des Folienbeutels. Nach Erreichen des Vakuums wird dieser Folienbeutel dann verschweißt, so daß die enthaltene Ware bzw. das Lebensmittel auch längere Zeit vor dem Verderben geschützt ist. Über geeignete Anzeigevorrichtungen sowie auch Steuervorrichtungen kann das Ziehen des Vakuums eingestellt und überwacht werden. Sollen externe Behälter vakuumiert werden, so wird an dem Verbindungsschlauch ein entsprechender längerer Schlauch angeschlossen, der die Verbindung zum zu vakuumierenden außenstehenden Behälter darstellt. Es wird dann gleichzeitig im Aufnahmebehälter und im angeschlossenen Behälter Vakuum gezogen, was aber keine nachteilige Wirkungen hat, selbst wenn man den Aufnahmebehälter während dieser Zeit an sich nicht zwangsweise unter Vakuum setzen müßte. Probleme entstehen dann, wenn die zu vakuumierenden externen Behälter zum Umfallen neigen oder aus anderen Gründen auch wirklich mal umfallen, so daß über den Schlauch und den Verbindungsschlauch Lebensmittelteile insbesondere Flüssigkeiten angesaugt werden. Sobald sie in die Vakuumpumpe gelangen, führen sie dort zu Beschädigungen und schließlich relativ kurzfristig zu einem bleibenden Versagen der Vakuumpumpe. Die Kosten für derartige Vakuumpumpen sind relativ hoch, so daß die auf diese Weise entstehenden Schäden dazu führen, daß man in der Regel aus externen Behältern nur dann Luft absaugt und ein Vakuum herstellt, wenn diese externen Behälter keine Flüssigkeiten enthalten. Aus der FR-A-2 397 330 ist eine Vorrichtung zum Herstellen eines Vakuums in flexiblen Behältern bekannt. Dieser Vakuumiervorrichtung fehlt ebenso wie dem Behälter nach der EP-A-O 419 736 jedwede Möglichkeit, das Eindringen von Flüssigkeiten bei zugeschalteten weiteren Behältern zu unterbinden.

Der Erfindung liegt die Aufgabe zugrunde, eine Vorrichtung zum Vakuumieren von Lebensmittel aufnehmenden Behältern zu schaffen, deren Vakuumpumpe auch bei umgefallenen Behältern vor dem Eindringen von Lebensmittelanteilen, insbesondere Flüssigkeiten geschützt ist.

Die Aufgabe wird erfindungsgemäß dadurch gelöst, daß an der Außenwand des Aufnahmebehälters ein Schlauchanschluß, der über mindestens eine Bohrung zum Innenraum Verbindung hat, vorgesehen ist, daß der dort angeschlossene Schlauch mit seinem freien Ende an einen zu vakuumierenden Behälter, vorzugsweise einen Gastronormbehälter angeschlossen ist, und daß die Anschlußbohrung für den Verbindungsschlauch der Vakuumpumpe am oberen Rande des Aufnahmebehälters vorgesehen ist.

Bei derart ausgebildeten Vorrichtungen wirkt der Innenraum bzw. wirkt der gesamte Aufnahmebehälter als ein Blindkessel, der mitangesaugte Flüssigkeiten zunächst einmal aufnimmt und sie praktisch erst dann in Richtung Vakuumpumpe weiterleitet, wenn der gesamte Innenraum mit der Flüssigkeit bzw. dem entsprechenden Lebensmittel ausgefüllt ist. Gemäß der Erfindung saugt nämlich zunächst einmal die Vakuumpumpe über den Verbindungsschlauch und die entsprechende Anschlußbohrung den Innenraum des Aufnahmebehälters leer, um dann oder aber auch gleichzeitig über den Schlauch auch auf den Gastronormbehälter oder sonstigen Behälter einzuwirken. Denkbar ist es dabei, daß durch entsprechende Schaltung zunächst einmal der Aufnahmebehälter an Vakuum angelegt wird, um erst dann quasi mit einem Schub auch den weiter dahinter angeordneten Gastronormbehälter entsprechend unter Vakuum zu setzen. Besonders vorteilhaft dabei ist, daß es keiner weiteren Installationen bedarf, sondern daß praktisch auf die vorhandene Einrichtung zurückgegriffen werden kann, die nur entsprechend erweitert werden muß. Vorteilhafterweise ist dabei der Innenraum des Aufnahmebehälters recht groß, so daß auch bei wirklich auftretenden großen Pechsträhnen problemlos gearbeitet werden kann, ohne daß eine Zerstörung bzw. Beschädigung der Vakuumpumpe zu befürchten ist. Tritt ein solcher Fall auf, so wird dieser leicht erkennbar, weil nämlich der Deckel des Aufnahmebehälters aus Plexiglas besteht, so daß der Benutzer sehr schnell feststellen kann, daß da "etwas nicht in Ordnung ist". Es kommt nicht zu einer Beschädigung, sondern es ist dann lediglich erforderlich, den Innenraum des Aufnahmebehälters zu säubern, um anschließend und unverzüglich dann wieder in Betrieb zu gehen.

Eine weitere zweckmäßige Ausbildung der Erfindung sieht vor, daß der Schlauchanschluß am oberen Rand des Aufnahmebehälters angeordnet ist. Dadurch steht praktisch das gesamte Volumen des Aufnahmebehälters als Puffer bzw. als Blindkessel zur Verfügung, so daß auch größere Gastronormbehälter problemlos vakuumiert werden können, da auch bei entsprechendem Umfallen und Ansaugen von Lebensmitteln eine Beschädigung der Vakuumpumpe nicht eintreten kann.

Um auszuschließen, daß beim Ansaugen von Flüssigkeiten diese quasi von der einen Anschlußbohrung zur anderen gesaugt und durch diese dann doch noch zur Vakuumpumpe gelangt, sieht die Erfindung vor, daß vor dem Schlauchanschluß bzw. vor der Bohrung eine in den Innenraum des Aufnahmebehälters hineinragende Luftdrossel angeordnet ist. Diese Luftdrossel, die nach einer zweckmäßigen Weiterbildung der Erfindung auch auf ausgangsseitigen Schlauchanschlußbohrung angeordnet ist, verhindert darüber hinaus, daß praktisch sich ein von der Vakuumpumpe ausgehender Luftschlag auf die im Aufnahmebehälter in Normalbetrieb befindliche flexible Hülle sich auswirkt. Der angesaugte Luftstrom wird vielmehr durch die Luftdrossel vergleichmäßigt, so daß die beschriebenen Probleme nicht auftreten können, insbesondere kann die Folie auch nicht auf den Schlauchanschluß quasi aufgepreßt bzw. aufgesaugt werden, was zu erheblichen Problemen führen würde.

Eine zweckmäßige Ausführung dieser Luftdrossel sieht vor, daß sie von einer kreisrunden Platte und einem an der Innenwand festgelegten Steg gebildet ist. Diese etwa ein 5-Mark-Stück große Platte kann durch einen entsprechend einfachen Steg oder auch zwei entsprechend dünne Stege so abgestützt werden, daß sie den auftretenden Belastungen sicher genügen.

Insbesondere die auf der Bohrung des eingangsseitigen Schlauchanschlusses sitzende Luftdrossel verfügt über eine besondere Platte, die einen zur Innenwand gebogen ausgeführten Außenrand aufweist. Dadurch wird das über den Schlauch herangesaugte Lebensmittel, insbesondere die Flüssigkeit auf die Platte geschleudert und dann über den unteren Außenrand quasi wieder zur Innenwand des Aufnahmebehälters geleitet, so daß sich ein quasi kontinuierlicher Fluß des herangeführten Lebensmittels erreichen läßt.

Die erfindungsgemäße Vorrichtung bedient sich ja wie weiter vorne ausgeführt des für andere Zwecke eingesetzten Aufnahmebehälters, wobei gemäß der Erfindung eine schnelle und sichere Umrüstung ermöglicht ist, indem nämlich der Schlauchanschluß und das Schlauchende gemeinsam wirkend als Schnellverschlußkupplung ausgebildet sind. Der eine Teil der Schnellverschlußkupplung sitzt auf dem Schlauchanschluß, der andere auf dem Schlauchende, so daß die Teile praktisch einfach aufeinander gesteckt werden können, um schnell eine bleibende Verbindung zu erreichen. Dabei können sie genauso leicht auch wieder auseinander genommen werden, wozu in der Regel ein federbelasteter Schubring dient. Mit dem Aufstecken des Schlauchendes und ein Ansprechen der Kupplung ist die erfindungsgemäße Vorrichtung betriebsbereit und es kann praktisch jeder externe Gastronormbehälter vakuumiert werden, ohne daß die Gefahr besteht, daß Flüssigkeit mit in die Vakuumpumpe hineingelangt. Etwa mitgerissene Flüssigkeit oder sonstige Lebensmittelreste würden immer gegen die Luftdrossel geschleudert werden und dann in den Aufnahmbebehälter absinken, wo sie problemlos zu entnehmen sind.

Will man das im Aufnahmebehälter anstehende Vakuum erhalten, wenn beispielsweise ein Gastronormbehälter entsprechend vakuumiert ist und nun ein zweiter angeschlossen werden soll, so ist es von Vorteil, wenn in den Schlauchanschluß ein gegen den Innenraum sperrendes Rückschlagventil integriert ist. Damit wird mit Abschalten der Vakuumpumpe automatisch das Rückschlagventil geschlossen, so daß das im Aufnahmebehälter anstehende Vakuum sich nicht verflüchtigen kann.

Statt in die Seitenwand und zwar an den oberen Rand kann der Schlauchanschluß auch gemäß einer Weiterbildung der Erfindung in den Deckel des Aufnahmbehälters integriert sein. Ähnlich wie bei der Anordnung am oberen Rand der Innenwand ist auch bei dieser Anordnung sichergestellt, daß beim Ansaugen von Flüssigkeit in den Aufnahmebehälter diese Flüssigkeit nicht durch Versehen durch die gegenüberliegende Anschlußbohrung doch mitangesaugt und zur Vakuumpumpe hingeführt werden kann.

Soll aus irgendwelchen Gründen der Aufnahmebehälter freigehalten werden und nicht als quasi Blindkessel dienen, so ist es gemäß der Erfindung möglich, daß der Schlauchanschluß mit dem Verbindungsschlauch, der in der Doppelwand des Aufnahmebehälters verlegt ist, gekoppelt ist und daß der Schlauch über einen zwischengeschalteten Blindkessel verfügt, dessen Volumen etwa dem eines Gastronormbehälters entspricht. Es versteht sich, daß hier mit Gastronormbehälter einer der großvolumigen Gastronormbehälter gemeint ist und nicht eine extrem kleine Baugröße. Es soll eben über den Blindkessel sichergestellt werden, daß eventuell versehentlich mit angesaugte Flüssigkeit oder sonstige Stoffe auch sicher im Blindkessel abgelagert werden können, ohne daß die Gefahr besteht, daß diese Lebensmittel mit in die Vakuumpumpe eingesaugt werden. Ähnlich wie auch für Flüssigkeiten reagiert die Vakuumpumpe auch auf entsprechende Stäube allergisch, so daß es auf jeden Fall zweckmäßig ist, in einem solchen Fall einen Blindkessel zwischen zu schalten. Der Schlauch ist an einer beliebigen Stelle getrennt und mündet an zwei Stellen in den Blindkessel hinein, so daß das eventuell versehentlich mitangesaugte Lebensmittel problemlos aufgefangen und entfernt werden kann.

Weiter vorne ist bereits darauf hingewiesen worden, daß dann, wenn eine derartige kombinierte Vakuum-Verpackungsmaschine nicht zur Verfügung steht, auch die Möglichkeit gegeben ist, mit einfachen stand-alone-Vakuumpumpen zu arbeiten, in dem nämlich zwischen Vakuumpumpe und Gastronormbehälter ein Blindkessel angeordnet ist, in den die Schlauchenden vom Gastronormbehälter bzw. Vakuumpumpe am oberen Rand einmünden. Auch hier dient der Blindkessel, der quasi in den Schlauch eingeschoben ist, dazu, eventuelle schädliche Problemstoffe aus der angesaugten Luft herauszunehmen, so daß nur die der Pumpe nicht gefährlich werdenden Bestandteile der angesaugten Luft auch durch diese hindurchzusaugen sind.

Eine hierzu besonders zweckmäßige Ausführung sieht vor, daß der Blindkessel zwei Teilkessel aufweist, die lösbar miteinander verbunden sind, wobei einer die Schlauchenden aufnehmend und der andere den Aufnahmeraum aufweisend ausgebildet sind. Der die Schlauchenden aufnehmende Teilkessel kann somit in der installierten Form verbleiben, wenn der Aufnahmeraum voll gefüllt sein sollte. Der entsprechende Teilkessel wird einfach von dem ersten Teilkessel gelöst und dann entsprechend gesäubert und entleert, um dann erneut wieder für den Einsatz zur Verfügung zu stehen. Vorteilhaft ist diese Ausbildung auch deshalb, weil der den Aufnahmeraum aufweisende Teilkessel natürlich leichter gesäubert werden kann, als ein entsprechend aufwendig aufgebauter Gesamtkessel.

Will man eine gewisse Trennung zwischen dem versehentlich angesaugten Lebensmittel erreichen, so kann es von Vorteil sein, wenn die Seitenwände und/oder der Boden des in den den Aufnahmeraum aufweisenden Teilkessel eingesetzten Teilkessels perforiert sind. Die angesaugten Lebensmittel werden somit zunächst einmal in den beispielsweise etwas vertiefter angeordneten Bereich des oberen Teilkessels hineingesaugt, um dann in Fest- und Flüssigteile aufgetrennt zu werden. Die Flüssigteile können durch die Seitenwände und/oder den Boden in den unteren Teilkessel abfließen. Dabei versteht es sich, daß die Bohrungen, Ausnehmungen o. ä. in den Seitenwänden und dem Boden so gestaltet werden müssen, daß es hier zu einem Rückstau oder zu sonstigen Problemen nicht kommen kann.

Die Erfindung zeichnet sich insbesondere dadurch aus, daß eine Vorrichtung geschaffen ist, die bei der Vakuumierung insbesondere von Lebensmitteln vorteilhaft eingesetzt werden kann und die dabei auch vorhandene Aggregate zurückgreift, zumindest im großen Bereich. Dabei ist die entsprechende Sicherungsvorrichtung sehr vielseitig einsetzbar, weil über den großen Aufnahmebehälter eine integrierte Anlage zur Verfügung steht, die hohe Leistungen aufweist. Quasi wird der weitere Teil der Vakuumiervorrichtung einfach über Steckanschluß an den Innenraum des Aufnahmebehälters angeschlossen, so daß der dort herrschende Unterdruck sich automatisch und schnell auch im zu vakuumierenden außerhalb angeordneten Behälter einstellt. Der außerhalb angeordnete und zu vakuumierende Behälter wird praktisch einfach an den Innenraum des Aufnahmebehälters über einen Schlauch angeschlossen, so daß der Innenraum des Aufnahmebehälters als Sicherheitszone gegen Eindringen von Flüssigkeit in die Vakuumpumpe dient.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Fig. 1: eine perspektivische Ansicht der Sicherungsvorrichtung,
- Fig. 2: einen Schnitt durch die Wandung im Bereich der Anschlußbohrung,
- Fig. 3: eine weitere Darstellung des Schnittes gemäß Fig. 2,
- Fig. 4: eine perspektivische Darstellung einer Sicherungsvorrichtung mit Blindkessel und
- Fig. 5: ein Schema einer stand-alone-Vakuumpumpe mit Blindkessel.

Die in Fig. 1 wiedergegebene Sicherungsvorrichtung 1 besteht zunächst einmal aus dem hier würfelartigen Aufnahmebehälter 2, dessen Innenraum 3 über den Deckel 4 beispielsweise mit Folienbehältern und Lebensmitteln bestückt werden kann. Um die Einzelteile besser sichtbar zu machen, ist der Deckel 4 teilweise hochgeklappt dargestellt. Dadurch wird auf der Rückseite des Aufnahmebehälters 2 eine Anschlußbohrung 5 sichtbar, die über einen in der Doppelwand 6 verlegten Verbindungsschlauch 7 mit der hier nicht dargestellten Vakuumpumpe in Verbindung steht. Durch Laufen lassen der Vakuumpumpe kann somit der gesamte Innenraum 3 unter Vakuum gebracht werden. Nach dem Verschließen der hier nicht dargestellten Folienbeutel über den Folienverbinder 8, kann dann der Innenraum 3 wieder unter Normaldruck gebracht werden, so daß die vakuumierten Beutel entnommen werden können.

Auf der Vorderseite des Aufnahmbehälters 2 ist eine Druckanzeige 9 erkennbar, die es für den Bediener leicht erkennbar macht, wie weit das Vakuum im Innenraum 3 fortgeschritten ist. Ebenfalls auf der Vorderseite ist ein Bedienungsfeld 10 vorgesehen, über den die verschiedenen notwendigen Funktionen erreicht bzw. eingeleitet werden können.

An der Außenwand 11 im oberen Bereich sind Verschlüsse 12, 13 vorgesehen, über die der Deckel 4 festgelegt werden kann, wenn Vakuum im Innenraum 3 gezogen werden soll.

Auf der Außenwand 11 im oberen Bereich, d. h. im Bereich des oberen Randes 16 ist ein Schlauchanschluß 15 vorgesehen, der über mindestens eine Bohrung 17 bzw. 18 mit dem Innenraum 3 in Verbindung steht bzw. eine Verbindung mit dem Innenraum 3 ermöglicht. An diesen Schlauchanschluß 15 kann der hier angedeutete Schlauch 19 angeschlossen werden, der hierzu am Schlauchende 27 ein steckerförmiges Teil aufweist. Es handelt sich hierbei um eine Schnellverschlußkupplung, wobei die entsprechenden Teile des Schlauchendes 27 und des Schlauchanschlusses 15 korrespondierend ausgebildet sind.

Am freien Ende 20 verfügt der Schlauch 19 über ein Verbindungsteil mit einem Gastronormbehälter 21, so daß bei entsprechendem Anlegen des Schlauches 19 in diesem Gastronormbehälter 21 Vakuum erzeugt werden kann.

Dabei kann es passieren, daß der einen schmaleren Boden als Deckel aufweisende Gastronormbehälter 21 umfällt, so daß dann automatisch auch im Gastronormbehälter 21 anstehende Flüssigkeit über den Schlauch 19 mitangesaugt wird. Diese Flüssigkeit würde dann über die Bohrungen 17, 18 in den Innenraum 3 mit hineingelangen, ohne daß die Gefahr besteht, daß diese Flüssigkeit dann weiter über den Verbindungsschlauch 7 zur hier nicht dargestellten Vakuumpumpe gelangt.

Auch bei hohem Druck ist ein versehentliches Mitschleudern von Flüssigkeit vom Schlauchanschluß 15 zur Anschlußbohrung 5 ausgeschlossen, weil auf der Innenwand 24 des Aufnahmebehälters 2 eine Luftdrossel 22 vorgesehen ist, die in Fig. 2 und in Fig. 3 vergrößert wiedergegeben ist. Diese Luftdrossel 22 besteht aus einer Platte 23 und einem Steg 25, wobei auch statt des Steges 25 zwei oder drei Stege vorgesehen sein können, um die Platte 23 abzusichern. Fig. 3 verdeutlicht hierbei ergänzend, daß der Außenrand 23 zur Innenwand 24 hin abgebogen sein kann, um so mitgeschleuderte Flüssigkeit, quasi zwangsweise an die Innenwand 24 heran zu bringen.

Fig. 2 zeigt eine Ausführungsform, bei der die Luftdrossel 22 mit einem Rückschlagventil 28 kombiniert ist, das sicherstellt, daß die einmal angesaugte und erzielte Vakuumwirkung im Aufnahmbebehälter 2 erhalten bleibt, wenn beispielsweise der Gastronormbehälter 21 durch einen neuen Gastronormbehälter ersetzt werden soll. Wird dann der neue Gastronormbehälter angeschlossen, braucht nicht wieder erst Vakuum im Innenraum 3 des Aufnahmebehälters 2 erzeugt zu werden, sondern es steht bereits bedingt durch das Rückschlagventil 28 hier an.

Fig. 4 zeigt eine etwas andere Ausführungsform, bei der nämlich in den Schlauch 19 ein Blindkessel 30 geschaltet ist, der zum Auffangen eventuell mitgesaugter Flüssigkeiten dient, wenn man nicht den Innenraum 3 des Aufnahmebehälters 2 entsprechend beeinträchtigen will. Hier ist das freie Ende 20 an der einen Seite des Blindkessels 30 angeschlossen, während an der anderen Seite das Schlauchende 29 angeschlossen ist.

Fig. 5 schließlich zeigt eine Ausführungsform, bei der mit einer stand-alone-Pumpe 32 gearbeitet wird, die an den hier nicht dargestellten Verbraucher über den Schlauch 19 angeschlossen ist und bei dem es sich ebenfalls um einen Gastronormbehälter 21 handeln kann. Deshalb ist der Schlauch 19 auch mit einem Bogen in Richtung Fig. 4 gezeichnet.

In den Schlauch 19 eingeschaltet ist ein aus den beiden Teilkesseln 33, 34 bestehender Blindkessel 30, wobei die beiden Teilkessel lösbar miteinander verbunden sind. Bei der aus Fig. 5 ersichtlichen Ausführungsform ist der Teilkessel 33 teilweise in den Teilkessel 34 hineinreichend dargestellt, wobei in den Seitenwänden 36 und/oder im Boden 37 Ausnehmungen vorgesehen sind, so daß bei Eindringen von Flüssigkeit diese aus dem Teilkessel 33 in den Teilkessel 34 gelangt. Das freie Ende 20 des Schlauches 19 ist an den oberen Teilkessel 33 angeschlossen und gegenüberliegend das Schlauchende 29, wobei diesem oder auch beiden eine Luftdrossel 22 vorgeordnet ist. Beide Schlauchanschlüsse 20 und auch 29 sind am oberen Rand 38 des Teilkessels 33 vorgesehen.

Bei der Vorrichtung gemäß Fig. 5 würde bei Inbetriebnahme der Vakuumpumpe 32 zunächst einmal im Teilkessel 33 und auch 34 sowie im Gastronormbehälter 21 Vakuum gezogen werden. Sollte hierbei oder während des laufenden, sonstigen Betriebes der Gastronormbehälter umfallen und Flüssigkeit durch den Schlauch 19 heranströmen, würde diese Flüssigkeit bzw. würden die transportfähigen Lebensmittel über das Schlauchende 29 in den Teilkessel 33 gelangen und dort absinken und über die Bohrungen in den Seitenwänden 36 in den unteren Teilkessel 34 gelangen. Sobald der Unfall bemerkt wird, wird man die Vakuumpumpe 32 abstellen und den Gastronormbehälter wieder in die richtige Position bringen. Dann braucht man lediglich den Teilkessel 34 vom Teilkessel 33 zu lösen, nach dem man für den Luftausgleich gesorgt hat und daraufhin den Aufnahmeraum 35 des Teilkessels 34 zu reinigen, so daß danach die Gesamtvorrichtung wieder für den weiteren Betrieb zur Verfügung steht.

## Patentansprüche

1. Vorrichtung zum Herstellen eines Vakuums in starren oder flexiblen Behältern, insbesondere Vakuumverpackungsmaschine mit einem Aufnahmebehälter für die Waren, eine in den Aufnahmebehälter integrierte Vakuumpumpe und Verbindungsschlauch (7), der an eine in den Innenraum des Aufnahmebehälters mündende Anschlußbohrung (5) gekoppelt ist,
**dadurch gekennzeichnet,**
daß an der Außenwand (11) des Aufnahmebehälters (2) ein Schlauchanschluß (15), der über mindestens eine Bohrung (17; 18) zum Innenraum (3) Verbindung hat, vorgesehen ist, daß der dort angeschlossene Schlauch (19) mit seinem freien Ende (20) an einen zu vakuumierenden Behälter, vorzugsweise einen Gastronormbehälter (21) angeschlossen ist, und daß die Anschlußbohrung (5) für den Verbindungsschlauch (7) der Vakuumpumpe am oberen Rande des Aufnahmebehälters vorgesehen ist.

2. Vorrichtung nach Anspruch 1,
**dadurch gekennzeichnet,**
daß der Schlauchanschluß (15) am oberen Rand (16) des Aufnahmebehälters (2) angeordnet ist.

3. Vorrichtung nach Anspruch 1,
**dadurch gekennzeichnet,**
daß vor dem Schlauchanschluß (15) bzw. vor der Bohrung (17, 18) eine in den Innenraum (3) des Aufnahmebehälters (2) hineinragende Luftdrossel (22) angeordnet ist.

4. Vorrichtung nach Anspruch 3,
**dadurch gekennzeichnet,**
daß die Luftdrossel (22) von einer kreisrunden Platte (23) und einem an der Innenwand (24) festgelegten Steg (25) besteht.

5. Vorrichtung nach Anspruch 4,
**dadurch gekennzeichnet,**
daß die Platte (23) einen zur Innenwand (24) gebogen ausgeführten Außenrand (26) aufweist.

6. Vorrichtung nach Anspruch 1,
**dadurch gekennzeichnet,**
daß der Schlauchanschluß (15) und das Schlauchende (27) gemeinsam wirkend als Schnellverschlußkupplung ausgebildet sind.

7. Vorrichtung nach Anspruch 1,
**dadurch gekennzeichnet,**
daß in den Schlauchanschluß (15) ein gegen den Innenraum (3) sperrendes Rückschlagventil (28) integriert ist.

8. Vorrichtung nach Anspruch 1 bis Anspruch 7,
**dadurch gekennzeichnet,**
daß der Schlauchanschluß (15) in den Deckel (4) des Aufnahmebehälters (2) integriert ist.

9. Vorrichtung nach Anspruch 1,
**dadurch gekennzeichnet,**
daß der Schlauchanschluß (15) mit dem Verbindungsschlauch (7), der in der Doppelwand (6) des Aufnahmebehälters (2) verlegt ist, gekoppelt ist und daß der Schlauch (19) über einen zwischengeschalteten Blindkessel (30) verfügt, dessen Volumen etwa dem eines Gastronormbehälters (21) entspricht.

10. Vorrichtung zum Herstellen eines Vakuums in starren oder flexiblen Behältern, insbesondere Vakuumverpackungsmaschine mit einer stand-alone-Vakuumpumpe und Schlauch, der die Verbindung zum zu vakuumierenden Gastronormbehälter darstellt,
**dadurch gekennzeichnet,**
daß zwischen Vakuumpumpe (32) und Gastronombehälter (21) ein Blindkessel (30) angeordnet ist, in den die Schlauchenden (20, 29) vom Gastronombehälter bzw. Vakuumpumpe am oberen Rand (38) einmünden.

11. Vorrichtung nach Anspruch 10,
**dadurch gekennzeichnet,**
daß der Blindkessel (30) zwei Teilkessel (33, 34) aufweist, die lösbar miteinander verbunden sind, wobei einer die Schlauchenden (20, 29) aufnehmend und der andere den Aufnahmeraum (35) aufweisend ausgebildet sind.

12. Vorrichtung nach Anspruch 10 und Anspruch 11,
**dadurch gekennzeichnet,**
daß die Seitenwände (36) und/oder der Boden (37) des in den den Aufnahmeraum (35) aufweisenden Teilkessel (34) eingesetzten Teilkessels (33) perforiert sind.

## Claims

1. Apparatus for producing a vacuum in rigid or flexible containers, in particular a vacuum packaging machine with a receptacle for the goods, a vacuum pump integrated into the receptacle and a connecting hose (7) which is coupled to an attachment orifice (5) opening into the interior of the receptacle, characterised in that a hose attachment (15) communicating with the interior (3) via at least one orifice (17; 18) is provided on the external wall (11) of the receptacle (2), in that the hose (19) attached there is attached with its free end (20) on a container to be evacuated, preferably a food container (21), and in that the attachment orifice (5) for the connecting hose (7) of the vacuum pump is provided at the upper edge of the receptacle.

2. Apparatus according to claim 1, characterised in that the hose attachment (15) is arranged at the upper edge (16) of the receptacle (2) .

3. Apparatus according to claim 1, characterised in that an air throttle (22) penetrating into the interior (3) of the receptacle (2) is arranged upstream of the hose attachment (15) or upstream of the orifice (17, 18).

4. Apparatus according to claim 3, characterised in that the air throttle (22) consists of a circular plate (23) and a web (25) fixed on the internal wall (24).

5. Apparatus according to claim 4, characterised in that the plate (23) has an outer edge (26) which is bent toward the internal wall (24).

6. Apparatus according to claim 1, characterised in that the hose attachment (15) and the hose end (27) are designed to act together as a snap coupling.

7. Apparatus according to claim 1, characterised in that a non-return valve (28) which forms a barrier to the interior (3) is integrated into the hose attachment (15).

8. Apparatus according to claim 1 to claim 7, characterised in that the hose attachment (15) is integrated into the lid (4) of the receptacle (2).

9. Apparatus according to claim 1, characterised in that the hose attachment (15) is coupled to the connecting hose (7) laid in the double wall (6) of the receptacle (2) and in that the hose (19) has an interposed closed receiver (30) whose volume corresponds roughly to that of a food container (21).

10. Apparatus for producing a vacuum in rigid or flexible containers, in particular a vacuum packaging machine with a stand-alone vacuum pump and hose which represents the connection to the food container to be evacuated, characterised in that a closed receiver (30), in which the hose ends (20, 29) from the food container or vacuum pump open at the upper edge (38), is arranged between vacuum pump (32) and food container (21).

11. Apparatus according to claim 10, characterised in that the closed receiver (30) has two part receivers (33, 34) which are detachably connected to one another, one being designed to receive the hose ends (20, 29) and the other to have the receiving chamber (35).

12. Apparatus according to claim 10 and claim 11, characterised in that the side walls (36) and/or the base (37) of the part receiver (33) inserted into the part receiver (34) having the receiving chamber (35) are perforated.

## Revendications

1. Dispositif pour la mise sous vide d'enceintes ou récipients rigides ou souples, en particulier machine d'emballage sous vide comprenant une enceinte réceptrice pour les produits, une pompe à vide intégrée à l'enceinte réceptrice et son tuyau de liaison (7) qui est relié à un orifice (5) de raccordement débouchant dans le volume interne de l'enceinte réceptrice, caractérisé en ce qu'il est prévu sur la paroi extérieure (11) de l'enceinte réceptrice (2) un raccord de tuyau (15) qui est relié au volume interne (3) par au moins un orifice (17, 18), en ce que le tuyau (19) qui y est raccordé est relié par son extrémité libre (20) à un récipient à mettre sous vide, de préférence un récipient (21) à norme alimentaire, et en ce que l'orifice de raccordement (5) pour le tuyau de liaison (7) de la pompe à vide est situé au voisinage du bord supérieur de l'enceinte réceptrice.

2. Dispositif suivant la revendication 1, caractérisé en ce que le raccord de tuyau (15) est disposé au voisinage du bord supérieur (16) de l'enceinte réceptrice (2).

3. Dispositif suivant la revendication 1, caractérisé en ce qu'un clapet d'étranglement (22) faisant saillie dans le volume interne (3) de l'enceinte réceptrice (2), est disposé devant le raccord de tuyau (15) ou devant le passage (17, 18).

4. Dispositif suivant la revendication 3, caractérisé en ce que le clapet d'étranglement (22) est formé d'une plaquette ronde (23) et d'un doigt (25) retenu par rapport à la paroi intérieure (24).

5. Dispositif suivant la revendication 4, caractérisé en ce que la plaquette (23) comporte un bord extérieur (26) incurvé et dirigé vers la paroi intérieure (24).

6. Dispositif suivant la revendication 1, caractérisé en ce que le raccord de tuyau (15) et l'extrémité (27) du tuyau coopèrent sous la forme d'un accouplement à attache rapide.

7. Dispositif suivant la revendication 1, caractérisé en ce qu un clapet anti-retour (28) d'isolation du volume interne (3), est intégré au raccord de tuyau (15).

8. Dispositif suivant l'une des revendications 1 à 7, caractérisé en ce que le raccord de tuyau (15) est intégré au couvercle (4) de l'enceinte réceptrice (2).

9. Dispositif suivant la revendication 1, caractérisé en ce que le raccord de tuyau (15) est relié au tuyau de liaison (7) qui est disposé dans la double paroi (6) de l'enceinte réceptrice (2), et en ce que le tuyau (19) est associé à un réservoir tampon intermédiaire (30) dont le volume correspond sensiblement à celui du récipient (21) à norme alimentaire.

10. Dispositif pour la mise sous vide d'enceintes ou récipients rigides ou souples, en particulier machine d'emballage sous vide comprenant une pompe à vide indépendante et un tuyau qui assure la liaison avec un récipient à norme alimentaire à mettre sous vide, caractérisé en ce qu'un réservoir tampon (30) est disposé entre la pompe à vide (32) et le récipient (21) à norme alimentaire, les extrémités (20, 29) des tuyaux provenant du récipient à norme alimentaire, respectivement de la pompe à vide, débouchant dans le bord supérieur (38) de ce réservoir tampon.

11. Dispositif suivant la revendication 10, caractérisé en ce que le réservoir tampon (30) comprend deux réservoirs partiels (33, 34) qui sont reliés de façon amovible l'un à l'autre, l'un recevant les extrémités (20, 29) des tuyaux tandis que l'autre délimite le volume (35) de réception.

12. Dispositif suivant la revendication 10 et la revendication 11, caractérisé en ce que les parois latérales (36) et/ou le fond (37) du réservoir partiel (33) qui est rapporté dans le réservoir partiel (34) délimitant l'espace de réception (35), sont perforés.
